# EUROPÄISCHE PATENTSCHRIFT

(11) **EP 0 449 032 B1**
(45) Veröffentlichungstag und Bekanntmachung des Hinweises auf die Patenterteilung: **12.01.1994**
(21) Anmeldenummer: 91103788.5
(22) Anmeldetag: 13.03.1991
(51) Int. Cl.: B21C 1/12

(54) **Verfahren zum Steuern und Regeln der Antriebsgeschwindigkeit von Ziehscheiben einer im Geradeauszug arbeitenden Drahtziehmaschine**
Method for controlling the driving speed of draw plates of a straight-lined wire drawing machine
Procédé pour commander et régler la vitesse de propulsion des matrices d'emboutissage dans une machine à tréfiler fonctionnant dans une tréfileuse droite

(30) Priorität: 27.03.1990 DE 4009732
(43) Veröffentlichungstag der Anmeldung: 02.10.1991
(73) Patentinhaber: Kolbus GmbH & Co. KG, D-32369 Rahden (DE); HERBORN + BREITENBACH GMBH + CO. KG, D-59425 Unna (DE)
(72) Erfinder: Matthies, Gustav, W-4924 Barntrup (DE); Fink, Wolf-Dieter, W-4992 Espelkamp (DE)

(56) Entgegenhaltungen:
- AT-B- 382 092
- DE-A- 3 009 779
- DE-C- 1 072 216
- US-A- 4 045 992
- US-A- 4 812 721

## Beschreibung

Die Erfindung betrifft ein Verfahren zum Steuern und Regeln der Antriebsgeschwindigkeit von Ziehscheiben bei einer mehrstufigen, gleitlos und im Geradeauszug arbeitenden Drahtziehmaschine, in der jedem Ziehstein eine Ziehscheibe zugeordnet und jede Ziehscheibe mittels eines drehzahlgeregelten oder drehzahlgesteuerten Antriebes angetrieben wird.

Bekanntlich werden Drähte auf gleitlos arbeitenden Geradeausziehmaschinen ohne Drahtansammlung von den Ziehscheiben durch Ziehwerkzeuge ohne Axialverdrehung gezogen. Dabei besitzt jede Ziehscheibe einen Einzelantrieb, der die Antriebsgeschwindigkeit der Ziehscheibe durch entsprechende elektrische oder mechanische Steuervorrichtungen der jeweiligen Drahtverlängerung anpaßt. Zur Zugkraftübertragung unter Vermeidung von Schlupf muß zwischen Draht und Ziehscheibe Reibschluß herrschen, was dann erreicht ist, wenn der von der Ziehscheibe zum Ziehwerkzeug laufende Draht unter einer definierten Gegenzugkraft steht.

Zum Einsatz gelangen mehrstufige Drahtziehmaschinen, bei denen die Arbeitsgeschwindigkeit der Ziehscheiben über die Drahtspannung mittels sogenannter Tänzerrollen geregelt wird, die sich an Spannarmen befinden und den Draht beim Übergang von einer Ziehscheibe zum folgenden Ziehwerkzeug aus lenken, um somit durch Veränderung der Drahtspannung einen Regeleingriff für den Antrieb der Ziehscheiben auslösen.

Eine Drahtziehmaschine dieser Bauart geht beispielsweise aus der DE-PS 1 072 216 hervor. Dabei sind die durch die Drahtspannung verstellbaren, auf die einzelnen Ziehscheiben wirkenden stufenlos regelbaren Getriebe derart hintereinandergeschaltet, daß die Ausgangsdrehzahl des einen die Eingangsdrehzahl des anderen ist. An der Ausgangsseite jedes Getriebes ist der Antrieb einer regelbaren Ziehscheibe abgeleitet. Eine Vergrößerung der Drahtschleife durch Erhöhung der Drehzahl der vorgeordneten Ziehscheibe löst einen Regelvorgang aus, was eine Steigerung der Grunddrehzahlen aller der Regelstelle vorgeordneten Ziehscheiben unter Aufrechterhaltung ihres vorgegebenen Drehzahlverhältnisses bewirkt, ohne den Regelbereich der stufenlosen Getriebe in Anspruch zu nehmen.

Aus der DE-OS 3 009 779 ist ferner ein Verfahren zur Antriebsregelung für Geradeausziehmaschinen bekannt, bei dem ein sich durch die Gegenzugkraft zwischen Ziehstein und Ziehscheibe einstellender Drahtbogen abgetastet wird und als Stellgröße für den Antrieb dient und die Krümmung des Bogens das Maß für die Übereinstimmung der Drehzahlen zweier benachbarter Ziehscheiben ist. Mit diesem Verfahren wird die Gegenzugkraft, mit der der Draht zwischen den Ziehscheiben unter Spannung gehalten wird zur Antriebsregelung der Antriebsmotore genutzt.

Mehrzügige Drahtziehmaschinen, bei denen die Antriebsgeschwindigkeit der Ziehscheiben über die Drahtspannung unter Verwendung von Tänzer- oder Tastrollen geregelt wird, haben gegenüber den im direkten Geradeauszug arbeitenden Drahtziehmaschinen den Vorteil, daß sich die Arbeitsgeschwindigkeit der Ziehscheiben automatisch einregelt.

Andererseits sind die im direkten Geradeauszug arbeitenden Ziehmaschinen wegen ihrer einfachen Drahtführung, die sich aus dem konstanten Einlaufwinkel des Drahtes in den Ziehstein ergibt, den Ziehmaschinen mit Tänzer- oder Tastrollen überlegen, ein schwerwiegender Nachteil jedoch resultiert aus dem manuellen, zeitaufwendigen Einstellen der Ziehmaschine, derart, daß jeder einzelne Ziehscheibenantrieb beim Einziehen des Drahtes auf die Drehzahl eingestellt werden muß, wobei die korrekte Drehzahl dann erreicht ist, wenn der Draht zwischen den Ziehscheiben straff geführt ist und sich der Gegenzug im zulässigen Bereich befindet. Beide Vorgänge, und zwar ein möglichst rationelles Einstellen der Drehzahlen und das korrekte Einstellen der Gegenzugkraft sind vom Anlagenbediener abhängig. Insbesondere das Festlegen der Gegenzugkraft basiert allein auf dem Erfahrungswissen und den Fähigkeiten des Bedieners mit der Folge, daß sich exakte Einstellwerte nicht erzielen lassen und auch nicht reproduzierbar sind.

Die Aufgabe der Erfindung besteht darin, ein Verfahren zum Steuern und Regeln der Antriebsgeschwindigkeit von Ziehscheiben bei einer mehrstufigen, gleitlos und im Geradeauszug arbeitenden Drahtziehmaschine der gattungsgemäßen Art zu schaffen, das im Hinblick auf ein Anfahren ohne manuellen Eingriff ein automatisches funktionssicheres Einstellen der Drehzahlen sowie reproduzierbare Gegenzugkräfte ermöglicht.

Erfindungsgemäß wird die Aufgabe dadurch gelöst, daß in der Anlaufphase der Drahtziehmaschine die Anpassung der Drehzahlen der einzelnen Ziehscheibenantriebe an die prozeßbedingten Parameter (Drahtdurchmesser bzw. Drahtquerschnittsabnahme) in einer Sollwertkaskade über eine Tastrollen-Lageregelung erfolgt, die die Sollwertkaskade automatisch abgleicht, wobei der Abgleich proportional zu den Drehzahlverhältnissen der Ziehscheibenantriebe und unabhängig von den absoluten Drehzahlen bzw. Sollwerten ist, und daß über einen Steuerbefehl an die Tastrollen-Lageregelung die Tastrollen langsam in eine Endlage zum kontinuierlichen Übergang in den direkten Geradeauszug überführt werden und die weitere Regelung der Antriebsgeschwindigkeit von dem bekannten Gegenzugregelungs- bzw. steuerungsverfahren im Geradeauszug übernommen wird und die Tastrollen aus dem Drahtbereich herausgesteuert werden.

Weitere vorteilhafte Verfahrenschritte ergeben sich aus den Unteransprüchen.

Mit der Erfindung wird erstmals ein Verfahren vorgestellt, mit dem es möglich ist, ohne manuellen Eingriff, also unabhängig von den Fähigkeiten und Erfahrungen des Bedienungspersonals eine Drahtziehanlage der gattungsgemäßen Art automatisch einzuregeln und anzufahren. Hierdurch wird ein beträchtlicher Rationalisierungeffekt sowie Reduzierung von Ausschuß bzw. eine erhebliche Qualitätssteigerung erreicht. Das Entfernen der Tastrollen aus dem Drahtbereich nach Umschalten in den Geradeauszugbetrieb führt zu einer erheblichen Verschleißminderung an den Tastrollen, da diese nur noch während der Einregelungszeit mit dem Draht in Berührung gelangen.

Anhand der schematischen Darstellung soll die Erfindung näher erläutert werden.

Bei einer mehrstufigen, gleitlos und im Geradeauszug arbeitenden Drahtziehmaschine sind jeweils zwischen Ziehscheiben 2 und Ziehsteinen 3 Tastrollen 4 installiert. In bekannter Weise werden die Ziehscheiben 2 mittels drehzahlgeregelter Antriebseinrichtungen 7 mit Antriebssteuerung 8 umlaufend angetrieben.

Zum Einfahren wird die Drahtziehmaschine nach Einfädeln des Drahtes 1 wie bei Ziehmaschinen mit Tänzer- oder Tastrollen gestartet, wobei die Drahtziehmaschine zunächst mit minimaler Produktionsgeschwindigkeit läuft. Dabei wird die Anpassung der Drehzahlen der einzelnen Ziehantriebe an die prozeßbedingten Parameter (Drahtdurchmesser bzw. Drahtquerschnittsabnahme) in einer Sollwert-Kaskade über eine Tastrollen-Lageregelung vorgenommen, die die Sollwert-Kaskade automatisch abgleicht, wobei der Abgleich proportional zu den Drehzahlverhältnissen der Ziehscheibenantriebe bzw. Querschnittsverhältnissen des Drahtes und unabhängig von den absoluten Drehzahlen bzw. Sollwerten ist.

Die Tastrollen 4 erreichen über die Tastrollen-Lageregler 11 entsprechend dem Sollwert (A) die Soll-Lage (a) nahe der gestreckten Drahtführung.

Nachdem alle Tastrollen 4 über die Rückstellkraft 6 ihre Sollposition erreicht haben, werden die Drehzahlen bzw. Querschnittsverminderungen der einzelnen Antriebe über ein Steuerwerk 12 mit einem Speicher 9 abgespeichert.

Über einen Steuerbefehl an die Tastrollen-Lageregler 11 werden die Tastrollen 4 langsam und stoßfrei aus dem Bereich des Drahtes 1 hinausgesteuert und erreichen die Endlage (b). Das Entfernen der Tastrollen aus dem Drahtbereich führt zu einer erheblichen Verschleißminderung an den Rollen.

Gleichzeitig wird der Tastrollen-Lageregler 11 auf seine neue Aufgabe als Gegenzugregler eingeschaltet bzw. adaptiert.

Das Wegsteuern der Tastrollen 4 signalisiert der Gegenzugregelung eine Verringerung der Gegenzugkraft. Zur Wiederherstellung des geforderten Gegenzug-Sollwertes ist eine Verzögerung der Antriebe notwendig und zwar solange, bis die Drahtauslenkung aufgehoben ist und der Draht 1 im gestreckten Zustand mit dem ursprünglich eingestellten Gegenzug läuft, was durch den Gegenzugregler bewirkt wird.

In einem abgewandelten Verfahren ist vorgesehen, vor dem Befehl "Tastrollen in Endstellung fahren" die Tastrollen-Rückstellkraft über einen Steuerbefehl einzustellen, so daß über den entsprechenden Winkel die gewünschte Gegenzugkraft entsteht. Gleichzeitig wird der Tastrollen-Lageregler 11 auf seine Aufgabe als Gegenzugregler eingeschaltet.

Sobald der Regler 11 eingeschwungen ist, werden die Tastrollen 4 langsam aus dem Bereich des Drahtes 1 herausgesteuert und erreichen die Lage (b). Das Heraussteuern der Tastrollen 4 aus dem Drahtbereich führt dazu, daß der Ziehantrieb mit Regler 11 die Entlastung registriert und solange nachregelt, bis der alte Gegenzug in der gestreckten Drahtlage (Geradeauszug) wieder erreicht ist.

In einer bevorzugten Ausgestaltung ist vorgesehen, daß die Tastrollen-Lageregler und die Gegenzugregler in Kaskade geschaltet sind und jeder der Regler als unterlagerter Regelkreis angeordnet ist oder die Tastrollen-Lageregler und die Gegenzugregler als Parallelregler ausgeführt werden. Ferner sind der Tastrollen-Lageregler und der Gegenzugregler mit einem einzigen adaptiven Regler realisiert, bei dem die jeweiligen Parameter (Proportionalverstärkung und Nachstellzeit) entsprechend der Betriebsart (Tastrollen-Regler oder Gegenzugregler) umgeschaltet werden und durch Wahl des Übergangverhaltens ein stoßfreier Übergang im Draht erfolgt.

## Patentansprüche

1. Verfahren zum Steuern und Regeln der Antriebsgeschwindigkeit von Ziehscheiben (2) bei einer mehrstufigen, gleitlos und im Geradeauszug arbeitenden Drahtziehmaschine, in der jedem Ziehstein (3) eine Ziehscheibe (2) zugeordnet und jede Ziehscheibe (2) mittels eines drehzahlgeregelten oder drehzahlgesteuerten Antriebes (7) angetrieben wird, dadurch gekennzeichnet, daß in der Anlaufphase der Drahtziehmaschine die Anpassung der Drehzahlen der einzelnen Ziehscheibenantriebe an die prozeßbedingten Parameter (Drahtdurchmesser bzw. Drahtquerschnittsabnahme) in einer Sollwert-Kaskade über eine Tastrollen-Lageregelung erfolgt, die die Sollwert-Kaskade automatisch abgleicht, wobei der Abgleich proportional zu den Drehzahlverhältnissen der Ziehscheibenantriebe und unabhängig von den absoluten Drehzahlen bzw. Sollwerten ist, und daß über einen Steuerbefehl an die Tastrollen-Lageregelung die Tastrollen (4) langsam in eine Endlage zum kontinuierlichen Übergang in den direkten Geradeauszug überführt werden und die weitere Regelung der Antriebsgeschwindigkeit von dem bekannten Gegenzugregelungs- bzw. -steuerungsverfahren im Geradeauszug übernommen wird und die Tastrollen (4) aus dem Drahtbereich herausgesteuert werden.

2. Verfahren nach Anspruch 1, dadurch gekennzeichnet, daß über einen Steuerbefehl an die Tastrollen-Lageregelung die Gegenkraft (6) der Tastrollen (4) entsprechend dem Gegenzug-Sollwert eingestellt und auf das bekannte Gegenzugregelungs- bzw. steuerungsverfahren im Geradeauszug umgeschaltet wird, daß die Tastrollen (4) aus dem Bereich des Drahtes (1) langsam herausgesteuert werden und über den Ziehscheibenantrieb die Entlastung durch die Tastrollen (4) in Verbindung mit dem Gegenzugregler (11) solange nachgeregelt wird, bis der Gegenzug in der gestreckten Drahtlage wieder erreicht ist.

3. Verfahren nach Anspruch 1 oder 2, dadurch gekennzeichnet, daß die Tastrollen-Lageregler und die Gegenzugregler in Kaskade geschaltet sind und jeder der Regler als unterlagerter Regelkreis angeordnet wird oder die Tastrollen-Lageregler und die Gegenzugregler als Parallelregler ausgeführt werden.

4. Verfahren nach Anspruch 1 oder 2, dadurch gekennzeichnet, daß die Tastrollen-Lageregelung und die Gegenzugregelung über einen gemeinsamen Regler (11) erfolgt, über den die jeweiligen Parameter (Proportionalverstärkung und Nachstellzeit) entsprechend der Betriebsart (Tastrollen-Regler oder Gegenzug-Regler) umgeschaltet werden, wobei das Übergangsverhalten derart geregelt ist, daß ein stoßfreier Übergang im Draht erfolgt.

## Claims

1. Method of controlling and automatically regulating the drive speeds of drawing blocks (2) in a multi-block wire drawing machine which operates by drawing in a straight line, without slip, and in which a drawing block (2) is assigned to each drawing die (3) and each drawing block (2) is driven by means of a drive unit (7) with automatic rotation-speed regulation or control, characterized in that during the starting phase of the wire drawing machine, the rotation speeds of the individual drawing-block drive units are matched to the parameters that are conditioned by the process (wire diameter or reduction in wire cross-section), this matching being performed in a set-value cascade, through the agency of an automatic follower-pulley position control system that automatically adjusts said set-value cascade, the adjustment being proportional to the rotation-speed ratios of the drawing-block drive units and independent of the absolute rotation speeds or set values, and in that the follower-pulleys (4) are slowly transferred to a travel-limit position in order to achieve a smooth transition to direct drawing in a straight line, this transfer of the follower-pulleys (4) being brought about by a control command that is sent to the automatic follower-pulley position control system, and the known back pull regulation or control process takes over the subsequent automatic drive-speed regulation during the straight-line drawing and the follower-pulleys (4) are control-directed to move to positions clear of the wire.

2. Method according to Claim 1, characterized in that the back force (6) associated with the follower-pulleys (4) is adjusted in accordance with the set, required back pull value, through the agency of a control command that is sent to the automatic follower-pulley position control system, and switching-over to the known back pull regulation or control process during the straight-line drawing is effected, and in that the follower-pulleys (4) are directed to move slowly to positions clear of the wire (1) and through the agency of the drawing-block drive units the decrease in load is readjusted by the follower-pulleys (4), in conjunction with the automatic control devices (11) which function as back pull regulators, until the back pull in the taut wire position is regained.

3. Method according to Claim 1 or 2, characterized in that the automatic follower-pulley position control devices and the devices which function as automatic back pull regulators are connected in cascade, and each of the automatic control devices is arranged in a manner such that it functions as a infraposed control system, or the automatic follower-pulley position control devices and the devices which function as automatic back pull regulators are designed as parallel, feed-forward automatic control devices.

4. Method according to Claim 1 or 2, characterized in that the automatic follower-pulley position control and automatic back pull regulation processes are effected through the agency of a common automatic control device (11), via which the governing parameters at any given point in time (proportional amplification and adjustment-action time) are changed by switching according to the operating mode (automatic follower-pulley controller or back pull regulator), the transition behaviour being regulated in a manner such that a transition which does not involve jerking the wire is effected.

## Revendications

1. Procédé de réglage et de régulation de la vitesse d'entraînement de bobines de traction (2) dans une tréfileuse multiple à passage direct travaillant sans glissement, dans laquelle une bobine de traction (2) est associée à chaque filière (3) et chaque bobine de traction (2) est entraînée par un mécanisme d'entraînement dont la vitesse de rotation est commandée ou réglée, procédé caractérisé par le fait que, pendant la phase de démarrage de la tréfileuse, on adapte la vitesse de rotation des différents mécanismes d'entraînement des bobines de traction en fonction des paramètres imposés par le processus (diamètre du fil ou réduction de section du fil) dans une série de valeurs de consigne par une régulation de la position de galets palpeurs qui équilibre de manière automatique la série de valeurs de consigne, l'équilibrage étant proportionnel aux rapports de vitesses de rotation des mécanismes d'entraînement des bobines de traction et indépendant des vitesses de rotation absolue ou de consigne et par le fait que, par un ordre de réglage transmis à la régulation de la position des galets palpeurs, on amène lentement les galets palpeurs (4) dans une position finale pour parvenir de manière progressive au mode de passage direct et on opère ensuite la régulation de la vitesse d'entraînement par le procédé connu de réglage ou de régulation à contre-réaction en passage direct et on écarte les galets palpeurs (4) de la zone du fil.

2. Procédé selon la revendication 1, caractérisé par la fait que, par un ordre de réglage délivré à la régulation de la position des galets palpeurs (4) on règle la force (6) des galets palpeurs en fonction de la valeur de consigne de la contre-réaction et on passe au procédé connu de réglage ou de régulation à contre-réaction en passage direct, par le fait que l'on amène lentement les galets palpeurs (4) hors de la zone du fil (1) et on rattrape par le mécanisme d'entraînement des bobines de traction, en liaison avec la régulation (11) de la contre-réaction la diminution de tension opérée par les galets palpeurs (4) jusqu'à ce que l'on obtienne de nouveau la contre-réaction dans la position tendue du fil.

3. Procédé selon la revendication 1 ou 2, caractérisé par le fait que la régulation de la position des galets palpeurs et la régulation de la contre-réaction sont montées en cascade et que chacune des régulations est agencée sous forme de circuit de régulation sous-jacent ou la régulation de la position des galets palpeurs et la régulation de la contre-réaction sont agencées sous forme de régulation parallèle.

4. Procédé selon la revendication 1 ou 2, caractérisé par le fait que la régulation de la position des galets palpeurs et la régulation de la contre-réaction sont opérées par un dispositif de régulation (11) commun par l'intermédiaire duquel les différents paramètres (amplification proportionnelle et temps de réglage) sont commutés en fonction du type de fonctionnement (régulation de galets palpeurs ou régulation de contre réaction), le passage étant réglé de manière à obtenir une transition sans à coups dans le fil.
